# FASCICULE DE BREVET EUROPEEN

(11) **EP 2 795 238 B1**
(45) Date de publication et mention de la délivrance du brevet: **17.05.2017**
(21) Numéro de dépôt: 12816723.6
(22) Date de dépôt: 12.12.2012
(51) Int. Cl.: F42D 1/055

(54) **SYSTEME DE MISE A FEU DE PLUSIEURS ENSEMBLES DE DETONATEURS ELECTRONIQUES**
ZÜNDSYSTEM FÜR MEHRERE GRUPPEN ELEKTRONISCHER ZÜNDER
IGNITION SYSTEM FOR MULTIPLE GROUPS OF ELECTRONIC DETONATORS

(30) Priorité: 19.12.2011 FR 1161953
(43) Date de publication de la demande: 29.10.2014
(73) Titulaire: Davey Bickford, 89550 Hery (FR)
(72) Inventeur: GUYON, Franck, F-89000 Auxerre (FR); BOUAMAR, Samir, F-89400 Bassou (FR)
(74) Mandataire: Santarelli
(86) Numéro de dépôt international: PCT/FR2012/052899
(87) Numéro de publication internationale: WO 2013/093300

(56) Documents cités:
- WO-A1-01/67031
- WO-A1-02/31431
- WO-A1-2006/094358
- WO-A1-2007/143759
- WO-A1-2011/140571

## Description

La présente invention concerne un système de mise à feu de plusieurs ensembles de détonateurs électroniques.

De manière générale, la présente invention concerne le domaine des travaux à l'explosif mettant en oeuvre un très grand nombre de détonateurs électroniques déclenchés selon une séquence temporelle précise, également appelée plan de tir.

Un tel système de mise à feu de plusieurs ensembles de détonateurs électroniques est notamment décrit dans le document WO 97/45696.En outre, le document WO 01/67031 décrit un système de mise à feu selon le préambule de la revendication indépendante 1. De manière générale, dans un tel système de mise à feu, un ensemble de détonateurs électroniques est connecté à une ligne de tir reliée à une unité de commande de tir locale.

Cette unité de commande de tir locale est conçue pour permettre la mise à feu des détonateurs électroniques reliés à la ligne de tir, à partir d'une information de mise à feu adressée par voie radio par une unité de commande de tir distante.

L'unité de commande de tir distante contrôle ainsi l'unité de commande de tir locale tant lors de phases de test pour vérifier le bon fonctionnement de chaque détonateur électronique que pour la phase de mise à feu proprement dite de ces détonateurs électroniques.

Dans une telle architecture de système de mise à feu, et compte tenu des pertes créées par les différents câbles de liaison et de connexion et les éventuelles fuites de courant, un nombre limité de détonateurs électroniques, par exemple de l'ordre de 1500, peut être connecté à une même ligne de tir reliée à une unité de commande de tir locale.

Lorsqu'un nombre supérieur de détonateurs électroniques est requis dans le système de mise à feu, plusieurs unités de commande de tir locales peuvent être mises en oeuvre en parallèle et commandées par voie radio par l'unité de commande de tir distante.

Toutefois, il est alors nécessaire d'adresser des ordres de mise à feu distincts à chaque unité de commande de tir distante.

Un tel système est notamment décrit dans le document FR 2 955 933.

Toutefois, même en synchronisant au niveau de l'unité de commande de tir distante, l'envoi des ordres de mise à feu aux différentes unités de commande de tir locales, les différentes durées de propagation des signaux à destination de ces unités de commande de tir locales entraînent nécessairement une désynchronisation des ordres de mise à feu.

Un tel système n'est pas adapté à commander l'ensemble des détonateurs électroniques si ces derniers constituent un unique plan de tir du fait de la désynchronisation dans les ordres de mise à feu.

La présente invention a pour but de résoudre au moins un des inconvénients précités et de proposer un système de mise à feu de plusieurs ensembles de détonateurs électroniques à partir d'un déclenchement de tir contrôlé par une unité de commande de tir distante.Le but précité est atteint par la combinaison des caractéristiques de la revendication indépendante 1.

A cet effet, la présente invention concerne un système de mise à feu de plusieurs ensembles de détonateurs électroniques, chaque ensemble de détonateurs électroniques étant connecté à une ligne de tir reliée à une unité de commande de tir locale.

Selon l'invention, au moins une des unités de commande de tir locales comprend un module électronique de synchronisation connecté à la ligne de tir reliant un ensemble de détonateurs électroniques à une unité de commande de tir locale maître choisie parmi les unités de commande de tir locales.

Ainsi, une ou plusieurs unités de commande de tir locales sont reliées par un module électronique de synchronisation à une ligne de tir associée à une unité de commande de tir locale maître.

Un tel montage permet au niveau d'une unité de commande de tir distante de déclencher la mise à feu de l'ensemble des détonateurs électroniques du système.

Le module électronique de synchronisation permet de réaliser cette mise à feu de manière synchronisée pour les différents ensembles de détonateurs électroniques, selon un plan de tir unique.

Selon une caractéristique de l'invention, plusieurs unités de commande de tir locales comprennent respectivement un module électronique de synchronisation connecté à la ligne de tir de l'unité de commande de tir locale maître.

Comme indiqué précédemment, l'utilisation de plusieurs unités de commandes de tir locales connectées par un module électronique de synchronisation à l'unité de commande de tir locale maître permet d'augmenter le nombre de détonateurs électroniques d'un même plan de tir.

Selon un mode de réalisation de l'invention, le module électronique de synchronisation est raccordé à une entrée d'un microcontrôleur d'au moins une des unités de commande de tir locales, la mise à feu du module électronique de synchronisation pilotant un ordre de mise à feu via le microcontrôleur d'un ensemble de détonateurs électroniques connectés à la ligne de tir reliée à cette unité de commande de tir locale.

Dans un mode de réalisation pratique de l'invention, le module électronique de synchronisation comprend un module d'allumage électronique adapté à générer une impulsion électrique à l'entrée du microcontrôleur.

Afin d'autoriser la mise à feu de plusieurs ensembles de détonateurs électroniques selon un plan de tir global, les détonateurs électroniques comportent des moyens de mémorisation d'un retard de mise à feu programmable, les retards de mise à feu des détonateurs électroniques de plusieurs ensembles étant programmés selon un plan de tir global.

En pratique, le retard de mise à feu programmé pour les détonateurs électroniques connectés à la ligne de tir reliée à l'unité de commande locale maître est incrémenté d'une valeur de compensation égale à une durée de propagation de l'ordre de mise à feu entre l'unité de commande de tir locale maître et l'entrée du microcontrôleur d'au moins une des unités de commande de tir locales.

La programmation des retards de mise à feu tient ainsi compte du temps de propagation de l'ordre de mise à feu entre l'unité de commande de tir locale maître et les autres unités de commande de tir locales.

D'autres particularités et avantages de l'invention apparaîtront encore dans la description ci-après.

Aux dessins annexés, donné à titre d'exemples non limitatifs :
- la figure 1 est une illustration schématique d'un système de mise à feu de plusieurs ensembles de détonateurs électroniques selon un mode de réalisation de l'invention ;
- la figure 2 est un schéma illustrant un module d'allumage électronique d'un détonateur électronique ; et
- la figure 3 est un schéma illustrant un module d'allumage électronique d'un module électronique de synchronisation raccordé à l'entrée d'un microcontrôleur.

On a illustré à la figure 1, un exemple d'un système de mise à feu constitué de plusieurs ensembles de détonateurs électroniques 11.

Ces détonateurs électroniques 11 peuvent par exemple être similaires à ceux décrits dans le document WO 97/45696.

Ce système comprend un nombre quelconque de détonateurs électroniques 11 connectés à une ligne de tir 12 reliée à une unité de commande de tir locale 13.

Les détonateurs électroniques 11 peuvent être utilisés en nombre important en montage parallèle sur une même ligne de tir 12, et par exemple être supérieurs à 1000.

Dans l'exemple de réalisation, 1500 détonateurs électroniques sont montés en parallèle sur une même ligne de tir 12.

Les détonateurs électroniques 11 sont par exemple dotés d'une mémoire morte ROM stockant un identifiant unique du détonateur, par exemple sur 24 bits.

Ces détonateurs électroniques 11 sont adaptés à dialoguer avec l'unité de commande de tir locale 13, qui peut leur transmettre des ordres et recevoir des informations.

Chaque détonateur électronique 11 comprend un module d'allumage électronique et une charge détonatrice.

Le module d'allumage électronique permet notamment le transfert d'informations entre le détonateur électronique 11 et l'unité de commande de tir locale 13, ou encore une console de programmation utilisée classiquement dans ce type de système pour programmer les séquences de tir également appelées « plan de tir ».

Le module d'allumage électronique de chaque détonateur électronique 11 comporte également des moyens de mémorisation d'un retard de mise à feu programmable selon le plan de tir choisi.

Un exemple d'un module d'allumage électronique d'un détonateur électronique 11 est illustré à la figure 2.

En particulier, ce module d'allumage électronique comprend un condensateur de tir CTIR adapté à emmagasiner l'énergie nécessaire à la mise à feu du détonateur électronique 11.

Le condensateur de tir CTIR est monté en série avec une résistance de charge Rc et connecté à un circuit intégré de commande, entre une entrée de charge CLOAD et la masse GND.

Une résistance chauffante Rf est montée en parallèle avec le condensateur de tir CTIR, et plus précisément entre l'entrée de charge CLOAD et une entrée de commande de tir CTIR du circuit intégré de commande.

En fonctionnement normal, l'énergie électrique emmagasinée dans le condensateur de tir CTIR est libérée au travers de la résistance chauffante Rf.

L'élévation de température de la résistance chauffante Rf associée au détonateur électronique 11 initie la mise à feu de la chaine pyrotechnique associée à ce détonateur électronique 11.

Chaque unité de commande de tir locale 13 comprend également un module électronique de synchronisation 14.

Le module électronique de synchronisation 14 est raccordé à une entrée d'un microcontrôleur 15 de chaque unité de commande de tir locale 13.

On a illustré à la figure 3 un exemple de réalisation du module électronique de synchronisation 14 raccordé à une entrée d'un microcontrôleur 15.

Le module électronique de synchronisation 14 intègre un module d'allumage électronique dont la structure correspond à une variation de la conception du module d'allumage électronique d'un détonateur électronique 11 tel que décrit précédemment en référence à la figure 2.

Ainsi, les éléments en commun avec ce détonateur électronique 11 portent les mêmes références et n'ont pas besoin d'être redécrits en détail ici.

Dans son principe, le module électronique de synchronisation 14 se distingue du détonateur électronique 11 par l'absence de la résistance chauffante Rf, qui est remplacée par un circuit de couplage avec un optocoupleur.

Ainsi, en parallèle du condensateur de tir CTIR est monté un circuit constitué d'une résistance RLim associée à un optocoupleur 16.

Ainsi, l'énergie électrique emmagasinée dans le condensateur de tir CTIR est libérée pour déclencher l'optocoupleur 16.

La mise à feu de ce module électronique de synchronisation 14 génère alors une impulsion électrique sur l'entrée du microcontrôleur 15 montée en sortie de l'optocoupleur 16.

On notera que le module électronique de synchronisation 14 ne comporte pas de charge détonatrice et peut être utilisé autant de fois que nécessaire.

Ainsi, au niveau de chaque unité de commande de tir locale 13, la mise à feu du module électronique de synchronisation 14 pilote un ordre de mise à feu par l'intermédiaire du microcontrôleur 15 de l'ensemble de détonateurs électroniques 11 connectés à la ligne de tir 12 reliée à cette unité de commande de tir locale 13.

La mise à feu des détonateurs électroniques 11 ainsi reliés à la ligne de tir 12 peut être déclenchée en conformité avec le retard de mise à feu programmable mémorisé dans la mémoire associée à chaque détonateur électronique 11 selon un plan de tir prédéfini.

Afin de réaliser la synchronisation totale de la mise à feu de tous les détonateurs électroniques 11 reliés à chaque unité de commande de tir locale 13 du système, on choisit parmi les unités de commande de tir locales 13 une unité de commande de tir locale maître, identifiée dans la suite par la référence 13M.

Les autres unités de commande de tir locales 13 du système sont alors considérées comme des unités de commande de tir locales esclaves identifiées dans la suite par la référence 13S.

Dans le mode de réalisation illustré à la figure 1, le système de mise à feu comporte ainsi deux unités de commande de tir locales esclaves 13S.

Dans le système de mise à feu, l'unité de commande de tir locale maître 13M et les unités de commande de tir locales esclaves sont reliées par voix radio à une unité de commande de tir distante 20, également appelée console de mise à feu 20.

Afin de réaliser la synchronisation de la mise à feu de l'ensemble des détonateurs électroniques 11, le module électronique de synchronisation 14 de chaque unité de commande de tir locale esclave 13S est connecté à la ligne de tir 12 reliée à l'unité de commande de tir locale maître 13M.

On notera que le module électronique de synchronisation 14 de l'unité de commande de tir locale maître 13M est alors inutilisé.

Dès lors que toutes les unités de commande de tir locales 13 comportent un module électronique de synchronisation 14, il est possible d'assigner le rôle de maître à n'importe laquelle d'entre ces unités de commande de tir locales 13 au moment de la connexion du système.

Le module électronique de synchronisation 14 des unités de commande de tir locales esclaves 13S est vu par l'unité de commande de tir locale maître 13M comme un détonateur électronique 11 de la ligne de tir 12 qui lui est associée, intégré ainsi à son plan de tir.

Ainsi, lorsqu'un tir est déclenché au niveau de l'unité de commande de tir distante 20 à destination de l'unité de commande de tir locale maître 13M, cette dernière pilote la mise à feu de l'ensemble des détonateurs 11 et des modules électroniques de synchronisation 14 reliés à la ligne de tir 12 associée à l'unité de commande de tir locale maître 13M par l'intermédiaire de son microcontrôleur 15.

Ainsi, outre le déclenchement des détonateurs électroniques 11 associés à la ligne de tir 12 reliée à l'unité de commande de tir locale maître 13M, les modules électroniques de synchronisation 14 des unités de commande de tir locales esclaves 13S sont également mis à feu de manière à piloter au niveau de chaque unité de commande de tir locale esclave 13S la mise à feu des détonateurs électroniques 11 associés.

Ainsi, à partir du déclenchement d'un tir unique en provenance de l'unité de commande de tir distante 20, il est possible de déclencher de manière synchronisée l'ensemble des détonateurs électroniques 11 du système.

Pour cela, les retards de mise à feu mémorisés dans chaque détonateur électronique 11 des différents ensembles, associés à chaque unité de commande de tir locale 13 sont programmés selon un plan de tir global.

En particulier, le retard de mise à feu programmé pour les détonateurs électroniques 11 connectés à une ligne de tir 12 reliée à l'unité de commande de tir locale maître 13M est incrémenté d'une valeur de compensation égale à la durée de propagation de l'ordre de mise à feu entre l'unité de commande de tir locale maître 13M et l'entrée du microcontrôleur 15 des unités de commande de tir locales esclaves 13S.

Cette valeur de compensation permet ainsi de prendre en compte dans le plan de tir le retard dans la réception de l'ordre de mise à feu par chaque unité de commande de tir locale esclave 13S, du fait de sa transmission par l'intermédiaire de l'unité de commande de tir locale maître 13M.

Le système de mise à feu décrit précédemment permet ainsi la mise à feu de manière synchronisée d'un nombre très important de détonateurs électroniques, et par exemple supérieur à 4000, selon un plan de tir global.

Ainsi, le système de mise à feu décrit précédemment se comporte comme s'il n'existait qu'une seule unité de commande de tir locale 13 capable de piloter de manière synchronisée l'ensemble des détonateurs électroniques 11.

A titre d'exemples non limitatifs, la précision de synchronisation des différentes unités de commande de tir locales 13 est inférieure à la centaine de microsecondes.

Bien entendu, afin d'assurer la sécurité lors de la mise à feu de l'ensemble des détonateurs électroniques 11 selon le plan de tir global, le processus de synchronisation est vérifié par un test spécifique avant son utilisation.

Le test de synchronisation est géré par l'unité de commande de tir distante 20.

En pratique, ce test de synchronisation consiste tout d'abord à commander chacune des unités de commande de tir locales esclaves 13S pour qu'elles se positionnent dans un mode de détection d'un signal de mise à feu.

L'unité de commande de tir distante 20 envoie ensuite un ordre à l'unité de commande de tir locale maître 13M pour mettre à feu les modules électroniques de synchronisation 14 des unités de commande de tir locales esclaves 13S.

Ensuite, l'unité de commande de tir distante 20 demande à chaque unité de commande de tir locale esclave 13S de confirmer la détection de l'impulsion de mise à feu sur l'entrée de chaque microcontrôleur 15 relié à la sortie du module électronique de synchronisation 14 de chaque unité de commande de tir locale esclave 13S.

Il est important lors de ce test de synchronisation de n'autoriser la mise à feu que des modules électroniques de synchronisation 14 et non des détonateurs électroniques 11 reliés à la ligne de tir 12, elle-même connectée à l'unité de commande de tir locale maître 13M.

En pratique, une étape de vérification permet de s'assurer, par mesure de la tension existante aux bornes de chaque condensateur de tir CTIR de chaque détonateur électronique 11, que seuls les condensateurs de tir CTIR des modules électroniques de synchronisation 14 sont chargés.

On notera que les procédures de synchronisation, de vérification et de mise en place du plan de tir au niveau de chaque unité de commande de tir locale 13 sont réalisées de manière classique par pilotage en mode radio à partir de l'unité de commande de tir distante 20.

Une fois que toutes les unités de commande de tir locales 13 ont été vérifiées et sont prêtes pour l'étape de mise à feu, les unités de commande de tir locales esclaves 13S sont positionnées dans un état d'attente d'un ordre de mise à feu provenant de leur module électronique de synchronisation 14 alors que l'unité de commande de tir locale maître 13M reçoit l'ordre de tir grâce à une liaison radio avec l'unité de commande de tir distante 20.

Du fait du montage des modules électroniques de synchronisation 14 sur le même bus de communication que les détonateurs électroniques 11, toute perturbation susceptible de gêner la synchronisation au moment de la mise à feu est décelée pendant les phases de communication et de test des détonateurs électroniques 11, mises en oeuvre classiquement avant l'étape de mise à feu d'un tel système.

Par ailleurs, l'ordre de tir provenant de l'unité de commande de tir distante 20 contrôlant à la fois les détonateurs électroniques 11 de la ligne de tir liée à l'unité de commande de tir locale maître 13M et les modules électroniques de synchronisation 14 des unités de commande de tir locales esclaves 13S, il existe peu de risques de mettre à feu les détonateurs électroniques 11 de la ligne de tir 12 associée à l'unité de commande de tir locale maître 13M sans déclencher la mise à feu des détonateurs électroniques 11 associés aux unités de commande de tir locales esclaves 13S.

## Revendications

1. Système de mise à feu de plusieurs ensembles de détonateurs électroniques (11), chaque ensemble de détonateurs électroniques (11) étant connecté à une ligne de tir (12) reliée à une unité de commande de tir locale (13), **caractérisé en ce qu'**au moins une desdites unités de commande de tir locales (13S) comprend un module électronique de synchronisation (14) connecté à la ligne de tir (12) reliant un ensemble de détonateurs électroniques (11) à une unité de commande de tir locale maître (13M) choisie parmi lesdites unités de commande de tir locales (13).

2. Système de mise à feu conforme à la revendication 1, **caractérisé en ce que** plusieurs unités de commande de tir locales (13S) comprennent respectivement un module électronique de synchronisation (14) connecté à la ligne de tir (12) de ladite unité de commande de tir locale maître (13M).

3. Système de mise à feu conforme à l'une des revendications 1 ou 2, **caractérisé en ce que** ledit module électronique de synchronisation (14) est raccordé à une entrée d'un microcontrôleur (15) de ladite au moins une des unités de commande de tir locales (13), la mise à feu dudit module électronique de synchronisation (14) pilotant un ordre de mise à feu via ledit microcontrôleur (15) d'un ensemble de détonateurs électroniques (11) connecté à la ligne de tir (12) reliée à ladite au moins une des unités de commande de tir locales (13).

4. Système de mise à feu conforme à la revendication 3, **caractérisé en ce que** le module électronique de synchronisation (14) comprend un module d'allumage électronique adapté à générer une impulsion électrique à l'entrée dudit microcontrôleur (15).

5. Système de mise à feu conforme à l'une des revendications 1 à 4, **caractérisé en ce que** les unités de commande de tir locales (13) sont reliées par voie radio à une unité de commande de tir distante (20).

6. Système de mise à feu conforme à l'une des revendications 1 à 5, **caractérisé en ce que** lesdits détonateurs électroniques (11) comportent des moyens de mémorisation d'un retard de mise à feu programmable, les retards de mise à feu des détonateurs électroniques (11) desdits plusieurs ensembles étant programmés selon un plan de tir global.

7. Système de mise à feu conforme à la revendication 6, **caractérisé en ce que** le retard de mise à feu programmé pour les détonateurs électroniques (11) connectés à la ligne de tir (12) reliée à ladite unité de commande de tir locale maître (13M) est incrémenté d'une valeur de compensation égale à une durée de propagation de l'ordre de mise à feu entre ladite unité de commande de tir locale maître (13M) et une entrée d'un microcontrôleur (15) de ladite au moins une desdites unités de commande de tir locales (13S).

## Patentansprüche

1. System zum Zünden mehrerer Gruppen elektronischer Sprengzünder (11), wobei jede Gruppe elektronischer Sprengzünder (11) mit einer Zündleitung (12) verbunden ist, die mit einer lokalen Zündsteuereinheit (13) verbunden ist,
**dadurch gekennzeichnet, dass** wenigstens eine der lokalen Zündsteuereinheiten (13S) ein elektronisches Synchronisierungsmodul (14) umfasst, das mit der Zündleitung (12) verbunden ist, welche eine Gruppe elektronischer Sprengzünder (11) mit einer aus den lokalen Zündsteuereinheiten (13) gewählten lokalen Master-Zündsteuereinheit (13M) verbindet.

2. Zündsystem nach Anspruch 1,
**dadurch gekennzeichnet, dass** mehrere lokale Zündsteuereinheiten (13S) jeweils ein elektronisches Synchronisierungsmodul (14) umfassen, das mit der Zündleitung (12) der lokalen Master-Zündsteuereinheit (13M) verbunden ist.

3. Zündsystem nach einem der Ansprüche 1 oder 2,
**dadurch gekennzeichnet, dass** das elektronische Synchronisierungsmodul (14) mit einem Eingang eines Mikrocontrollers (15) der wenigstens einen lokalen Zündsteuereinheit (13) verbunden ist, wobei das Zünden des elektronischen Synchronisierungsmoduls (14) über den Mikrocontroller (15) einen Befehl zum Zünden einer Gruppe elektronischer Sprengzünder (11) steuert, die mit der Zündleitung (12) verbunden ist, welche mit der wenigstens einen lokalen Zündsteuereinheit (13) verbunden ist.

4. Zündsystem nach Anspruch 3,
**dadurch gekennzeichnet, dass** das elektronische Synchronisierungsmodul (14) ein elektronisches Zündmodul umfasst, das am Eingang des Mikrocontrollers (15) einen elektrischen Impuls zu erzeugen vermag.

5. Zündsystem nach einem der Ansprüche 1 bis 4,
**dadurch gekennzeichnet, dass** die lokalen Zündsteuereinheiten (13) über Funk mit einer entfernten Zündsteuereinheit (20) verbunden sind.

6. Zündsystem nach einem der Ansprüche 1 bis 5,
**dadurch gekennzeichnet, dass** die elektronischen Sprengzünder (11) Mittel zum Speichern einer programmierbaren Zündverzögerung umfassen, wobei die Verzögerungen beim Zünden der elektronischen Sprengzünder (11) der mehreren Gruppen entsprechend einem Gesamtzündplan programmiert sind.

7. Zündsystem nach Anspruch 6,
**dadurch gekennzeichnet, dass** die programmierte Zündverzögerung für die elektronischen Sprengzünder (1), die mit der mit der lokalen Master-Zündsteuereinheit (13M) verbundenen Zündleitung (12) verbunden sind, um einen Ausgleichswert erhöht ist, der einer Übertragungsdauer des Zündbefehls zwischen der lokalen Master-Zündsteuereinheit (13M) und einem Eingang eines Mikrocontrollers (15) der wenigstens einen lokalen Zündsteuereinheit (13S) entspricht.

## Claims

1. Ignition system for several sets of electronic detonators (11), each set of electronic detonators (11) being connected to a blasting line (12) connected to a local blast control unit (13), **characterized in that** at least one of said local blast control units (13S) comprises an electronic synchronization module (14) connected to a blasting line (12) linking a set of electronic detonators (11) to a master local blast control unit (13M) chosen from said local blast control units (13).

2. Ignition system according to claim 1, **characterized in that** several local blast control units (13S) respectively comprise an electronic synchronization module (14) connected to the blasting line (12) of said master local blast control unit (13M).

3. Ignition system according to one of claims 1 or 2, **characterized in that** said electronic synchronization module (14) is connected to an input of a microcontroller (15) of said at least one of the local blast control units (13), the ignition of said electronic synchronization module (14) driving an ignition order via said microcontroller (15) of a set of electronic detonators (11) connected to the blasting line (12) linked to said at least one of the local blast control units (13).

4. Ignition system according to claim 3, **characterized in that** the electronic synchronization module (14) comprises an electronic ignition module capable of generating an electrical pulse at the input of said microcontroller (15).

5. Ignition system according to one of claims 1 to 4, **characterized in that** the local blast control units (13) are connected by radio to a remote blast control unit (20).

6. Ignition system according to one of claims 1 to 5, **characterized in that** said electronic detonators (11) comprise programmable ignition delay storage means, the ignition delays of the electronic detonators (11) of said several sets being programmed according to an overall blasting pattern.

7. Ignition system according to claim 6, **characterized in that** the programmed ignition delay for the electronic detonators (11) connected to the blasting line (12) linked to said master local blast control unit (13M) is incremented by a compensation value equal to a propagation time of the ignition order between said master local blast control unit (13M) and an input of a microcontroller (15) of said at least one of said local blast control units (13S).
